# EUROPÄISCHE PATENTSCHRIFT

(11) **EP 3 613 601 B1**
(45) Veröffentlichungstag und Bekanntmachung des Hinweises auf die Patenterteilung: **01.10.2025**
(21) Anmeldenummer: 19192227.7
(22) Anmeldetag: 19.08.2019
(51) Int. Cl.: B42D 25/378

(54) **VERFAHREN ZUM EMULIEREN EINES OPTISCHEN EMITTERS**
METHOD FOR EMULATING AN OPTICAL EMITTER
PROCÉDÉ D'ÉMULATION D'UN ÉMETTEUR OPTIQUE

(30) Priorität: 21.08.2018 DE 102018120309
(43) Veröffentlichungstag der Anmeldung: 26.02.2020
(73) Patentinhaber: Bundesdruckerei GmbH, 10969 Berlin (DE)
(72) Erfinder: Vonrüty, Mario, 10247 Berlin (DE); Muth, Oliver, 12277 Berlin (DE); Peters, Florian, 10437 Berlin (DE); Dittrich, Harald, 13465 Berlin (DE)
(74) Vertreter: Bittner, Thomas L.

(56) Entgegenhaltungen:
- WO-A1-2004/102490
- DE-A1- 102011 053 902
- US-A1- 2016 007 430

## Beschreibung

Die Erfindung betrifft ein Verfahren zum Emulieren eines optischen Emitters.

### Hintergrund

In Verbindung mit Sicherheitsdokumenten, beispielsweise Identifikationsdokumenten oder Banknoten, kann vorgesehen sein, optische Sicherheitsmerkmale vorzusehen. Beispielsweise können in das Sicherheitsdokument Chromophore oder Farbstoffe integriert werden, die auf eine Anregung Licht abgeben und / oder absorbieren und hierbei ein charakteristisches optisches Verhalten zeigen, das zum Ausbilden eines Sicherheitsmerkmals geeignet ist. In diesem Zusammenhang können beispielsweise spezielle Pigmente oder Leuchtstoffzubereitungen vorgesehen sein, die bei optischer Bestrahlung oder Anregung in anderer Weise ein definiertes optisches Verhalten zeigen, beispielsweise hinsichtlich der Wellenlänge und / oder der Frequenz von emittiertem Licht.

Die auf die Anregung abgegebene Strahlung kann auch ein von der direkten Anregung unabhängigen Signalverlauf annehmen, das heißt, es ist nicht zwingend, ein proportionales Verhalten zwischen Anregung und hierauf abgegebener Strahlung anzunehmen. So können sich in Abhängigkeit den verwendeten Materialien unterschiedliche Konstanten für das Ansteigen (Anklingen) und das Abklingen einer Lichtemission ergeben.

Die für die Ausbildung optischer Sicherheitsmerkmale genutzten Materialien unterliegen sicherheitstechnischen Beschränkungen, insbesondere bezüglich ihrer Verfügbarkeit. Daher können Untersuchungen zum optischen Verhalten an solchen Materialien kostenaufwendig sein, sofern die Materialien überhaupt für derartige Untersuchungen verfügbar sind.

Das Dokument DE 10 2011 053 902 A1 offenbart ein Verfahren zum Betreiben einer lichtemittierenden Vorrichtung, wobei bei dem Verfahren ein gepulster Strom mit einer Pulsfrequenz von einer Treiberschaltung erzeugt wird, die einen zur Strompulsung Taktsignale bereitstellenden Taktgeber aufweist, und eine lichtemittierende Vorrichtung, die funktionell an die Treiberschaltung koppelt und die mit einer oder mehreren organischen lichtemittierenden Dioden gebildet ist, mit dem gepulsten Strom beaufschlagt wird.

Das Dokument US 2016 / 0 007 430 A1 offenbart ein ferngesteuertes Weihnachtsbeleuchtungs- und Soundsystem, das ein ferngesteuertes und dekoriertes Steuermodul bereitstellt, das in ein Feiertagssymbol, wie einen Weihnachtsbaum, integriert ist, um ein Weihnachtsbeleuchtungsmuster und eine Audioaufnahme für eine Vielzahl von Lichterketten und einen Lautsprecher zu steuern.

### Zusammenfassung

Aufgabe der Erfindung ist es, ein Verfahren zum Emulieren eines optischen Emitters anzugeben, mit dem eine Charakterisierung und Untersuchung optisch aktiver Emitter für verschiedenste Anwendungszwecke ermöglicht ist.

Zur Lösung ist ein Verfahren zum Emulieren eines optischen Emitters nach dem unabhängigen Anspruch 1 geschaffen. Ausgestaltungen sind Gegenstand von abhängigen Unteransprüchen.

In einem nicht zur vorliegenden Erfindung gehörenden Beispiel wird eine Vorrichtung zum Emulieren eines optischen Emitters mit einer Lichtemissionseinrichtung geschaffen, die ein lichtemittierendes Element aufweist. Der optische Emitter gibt auf das Empfangen einer Anregungsenergie wenigstens einen Lichtimpuls ab, wobei der wenigstens einen Lichtimpuls für den optischen Emitter, in Abhängigkeit von der Anregungsenergie, zumindest durch die Kenngrößen Farbe, Anstiegszeitkonstante und Abklingzeitkonstante charakterisiert ist. Die Vorrichtung kann über eine Eingabevorrichtung verfügen, die eingerichtet ist, eine Eingabe zu empfangen, die zumindest eine Impulskenngröße für einen zu erzeugenden Lichtimpuls angibt, wobei die zumindest eine Impulskenngröße einer Kenngröße für den optischen Emitter aus der folgenden Gruppe entspricht: Anstiegszeitkonstante, Abklingzeitkonstante und Farbe, oder Wellenlänge, für den Lichtimpuls, und zwar auf der Grundlage der vorgegebenen Substanz. Weiterhin kann eine elektrische Treiberschaltung vorgesehen sein, die mit der Eingabeeinrichtung und der Lichtemissionseinrichtung verbunden und eingerichtet ist, als Reaktion auf die zumindest eine Impulskenngröße Steuersignale zu erzeugen und an die Lichtemissionseinrichtung abzugeben. Die Lichtemissionseinrichtung kann eingerichtet sein, als Reaktion auf die Steuersignale mithilfe des lichtemittierenden Elements den Lichtimpuls mit der zumindest einen Impulskenngröße abzugeben.

Die beispielhafte Vorrichtung kann vorgesehen sein, einen optischen Emitter zu emulieren, der als Reaktion auf das Empfangen, insbesondere mittels Absorption, einer Anregungsenergie, einer elektromagnetischen Strahlung mit einer Anregungswellenform, eine Strahlung abgibt, die detektiert und gemessen werden kann. Die messbare und dann bekannte Strahlung (Lichtimpuls(e)) ist wenigstens durch Farbe oder Wellenlänge sowie Anstiegszeitkonstante und Abklingzeitkonstante bestimmt. Bei der Anregungswellenform kann es sich beispielsweise um einen Lichtimpuls oder ein elektrisches Feld handeln. Bei der als Reaktion hierauf abgegebenen elektromagnetischen Strahlung kann es sich, beispielsweise, ohne Einschränkung, um eine Fluoreszenzstrahlung handeln.

Der Ausdruck "Anregungswellenform" bezieht sich in der hier verwendeten Form insbesondere auf einen zeitlichen Verlauf einer Anregung des optischen Emitters mit einer elektromagnetischen Energie, deren Wellenlänge und Dauer der Beaufschlagung. Auch eine Beaufschlagung mit anderen Anregungsformen wird erwogen, wie beispielsweise thermische, elektrische oder mechanische Felder oder Kräfte.

Mithilfe der vorgeschlagenen Technologie ist es ermöglicht, das Verhalten von optischen Emittern zu emulieren, wodurch ein Ersatz für experimentelle Untersuchungen und Studien an Materialien bereitgestellt ist, die optische Emitter bilden. Die Untersuchungen können ausgeführt werden, ohne dass tatsächlich optisches Emittermaterial zur Verfügung stehen muss und hierbei verbraucht wird.

Es versteht sich somit, dass zum Ausüben der Lehre ein (aktuelles) Vorhandensein des optischen Emitters nicht erforderlich ist. Vielmehr, kann dessen konkrete Anwesenheit ersetzt werden mittels Kenntnis hinsichtlich dessen Reaktion, in Form einer elektromagnetischen Strahlung im optischen Bereich, auf ein Empfangen einer Anregungsenergie in einer vorbestimmten Anregungswellenform.

Die elektrische Treiberschaltung erzeugt die Steuersignale als Reaktion auf die zumindest eine Kenngröße, die mittels der Eingabeeinrichtung empfangen wurde, beispielsweise im Rahmen einer Nutzereingabe. Hierbei kann die Kenngröße als solche, also zum Beispiel ein Zahlenwert mit Dimension über die Eingabeeinrichtung empfangen werden, zum Beispiel eine Anstiegszeitkonstante in Sekunden. Alternativ kann ein Parameter über die Eingabeeinrichtung empfangen werden, für den dann mittels der Eingabeeinrichtung und / oder einer hiermit verbundenen Datenverarbeitungseinrichtung die zugeordnete Kenngröße zu dem Parameterwert bestimmt wird.

Die Eingabeeinrichtung kann gerätetechnisch zusammen mit der elektrischen Steuerschaltung und / oder der Lichtemissionseinrichtung gebildet sein, oder getrennt hiervon.

Die Lichtemissionseinrichtung kann eingerichtet sein, einfarbige Lichtimpulse abzugeben. Die Lichtemissionseinrichtung kann mithilfe des einen oder mehrerer optischer Emitter eingerichtet sein, Lichtimpulse mit nur einer Wellenlänge oder Lichtimpulse verschiedener Wellenlängen gemäß den Steuersignalen zu erzeugen und abzugeben. Bei dieser oder anderen Ausführungsformen kann das lichtemittierende Element mit einer lichtemittierenden Diode, einer organischen lichtemittierenden Diode, einem Laser und / oder einer Entladungslampe gebildet sein. Beispielsweise kann eine Anordnung mit mehreren Dioden vorgesehen sein, die eingerichtet sind, jeweils Licht unterschiedlicher Farben abzugeben.

Die Gruppe von Kenngrößen kann weiterhin wenigstens einen der folgenden Kenngrößen umfassen: zeitlicher Abstand von Lichtimpulsen einer Impulsfolge, Intensität des Lichtimpulses, zeitliche Impulsbreite, symmetrische Impulsform und asymmetrische Impulsform. Ist eine Folge von Lichtimpulsen vorgesehen, können die Lichtimpulse jeweils mit gleichen Kenngrößen oder mit unterschiedlichen Kenngrößen erzeugt werden, beispielsweise mit verschiedenen Intensitäten, verschiedenen Zeitkonstanten, unterschiedlichen zeitlichen Abständen und / oder unterschiedlicher Lichtfarbe. Die Impulsform der Lichtimpulse kann in spektraler und / oder zeitlicher Hinsicht einer Gauß- oder einer Lorentz-Kurve entsprechen oder an eine solche angenähert sein. Eine asymmetrische Impulsform kann auf der Zeitachse insbesondere bedeuten, dass sich die Anstiegszeitkonstante und die Abklingzeitkonstante für den Lichtimpuls unterscheiden.

In den verschiedenen Ausführungsformen kann die Impuls-Anstiegszeitkonstante den Zeitabschnitt zwischen 10 % und 90 % der Amplitude des Lichtimpulses angeben. In ähnlicher Weise kann die Abklingzeitkonstante den Zeitraum für das Abklingen der Amplitude des Lichtimpulses von 90 % auf 10 % angeben.

Die Lichtemissionseinrichtung kann eingerichtet sein, Lichtimpulse in mindestens einem der folgenden Spektralbereiche abzugeben: etwa 500nm bis etwa 700nm und etwa 800 bis etwa 1100nm.

Die elektrische Treiberschaltung kann eingerichtet sein, Steuersignale derart zu erzeugen, dass der Lichtimpuls eine Anstiegszeitkonstante zwischen etwa 10ps und etwa 10ms aufweist, bevorzugt zwischen etwa 1µs und etwa 1000µs.

Die elektrische Treiberschaltung kann eingerichtet sein, Steuersignale derart zu erzeugen, dass der Lichtimpuls eine Abklingzeitkonstante zwischen etwa 10ps und etwa 10ms aufweist, bevorzugt zwischen etwa 1µs und etwa 1000µs.

Die Eingabeeinrichtung kann eingerichtet sein, auf eine Nutzereingabe, die einen optischen Emitter angibt oder anzeigt, die zumindest eine Kenngröße aus einer Datenbank zu empfangen, in welcher für optische Emitter jeweils eine oder mehrere zugeordnete Kenngrößen hinterlegt sind. Bei dieser Ausführungsform kann vorgesehen sein, dass die Nutzereingabe einen Namen oder einen Parameter des optischen Emitters angibt, für den dann aus der Datenbank die zumindest eine Kenngröße abgerufen wird. Hierzu kann die Nutzereingabe an die Datenbank übermittelt werden, wo eine oder mehrere Kenngrößen für den anhand der Nutzereingabe identifizierten optischen Emitter hinterlegt sind. Von der Datenbank wird die zumindest eine Kenngröße an die Eingabeeinrichtung und von dort an die elektrische Treiberschaltung oder direkt an die elektrische Treiberschaltung zurückgegeben, worauf die Steuersignale erzeugt werden können, die die Lichtemissionseinrichtung steuern, derart, dass der Lichtimpuls mit der zumindest einen Kenngröße erzeugt wird.

Die Lichtemissionseinrichtung kann mehrere lichtemittierende Elemente aufweisen, die eingerichtet sind, unabhängig voneinander gleiche oder verschiedene Lichtimpulse abzugeben. Auf diese Weise können zum Beispiel mehrere optische Kanäle der Lichtemissionseinrichtung bereitgestellt sein, die zufällig oder in aufeinander abgestimmter Art und Weise jeweils Lichtimpuls abgeben, sei es gleicher oder unterschiedlicher Charakteristik, zum Beispiel hinsichtlich der Lichtfarbe. Auf diese Weise kann zum Beispiel eine Mischlichtemulation ausgeführt werden. So kann ein optischer Emitter emuliert werden, der zeitgleich oder zeitversetzt Licht unterschiedlicher Farbe abgibt.

Es kann vorgesehen sein, dass die Eingabeeinrichtung eingerichtet ist, einen Nutzungsparameter zu empfangen, welcher eine Nutzungsbedingung anzeigt, und dass die elektrische Treiberschaltung eingerichtet, die Steuersignale derart zu erzeugen, dass die Lichtemissionseinrichtung als Reaktion auf die Steuersignale mit Hilfe des lichtemittierenden Elements den Lichtimpuls mit zumindest einer, den Nutzungsbedingungen entsprechend, geänderten Impulskenngröße abzugeben.

Anhand der empfangenen Information über ein oder mehrere Nutzungsbedingungen wird die zumindest eine Impulskenngröße, gemäß der der Lichtimpuls mittels der elektrischen Treiberschaltung und der Lichtemissionseinrichtung erzeugt wird, verändert, derart, dass die veränderte Impulskenngröße zur Erzeugung (Emulation) eines Lichtimpulses führt, der gegenüber einem Lichtimpuls verändert ist, für den die Nutzungsbedingung nicht berücksichtigt ist, also einen insoweit von Nutzungsbedingungen unbeeinflussten optischen Emitter. Dieses ermöglicht es, mit Hilfe der Vorrichtung verschiedene Aspekte beim Einsatz des optischen Emitters beim Emulieren zu berücksichtigen.

Zu den Nutzungsbedingungen kann beispielsweise eine Abnutzung oder Alterung des optischen Emitters (Emittermaterials) gehören. Werden zum Beispiel optische Emitter in Sicherheitsdokumenten zum Bereitstellen von Sicherheitsmerkmalen verwendet, so unterliegen diese optischen Emitter im Verlaufe der Nutzung des Sicherheitsdokumentes Abnutzungs- oder Alterungsprozessen. Hierdurch verändert sich die Lichtemission (zum Beispiel Fluoreszenz), die beim Prüfen eines solchen Sicherheitsmerkmals empfangen und ausgewertet wird. Um solche Alterungsprozesse zu emulieren, können zum Beispiel in einer Datenbank Informationen über Impulskenngrößen betreffend einen optischen Emitter bereitgestellt sein, die unterschiedliche Lichtimpulse in Abhängigkeit vom Alter des Emittermaterials anzeigen. Bei der Emulation können diese (altersabhängigen) Impulskenngrößen dann berücksichtigt werden, zum Beispiel als Reaktion auf eine Benutzereingabe, die eine vorbestimmte Alterung anzeigt. Betreffend die Alterung oder die Abnutzung können unterschiedliche Impulskenngrößen für unterschiedliche Nutzungsdauern hinterlegt sein.

Eine andere Nutzungsbedingung betrifft beispielweise das Emulieren des Verhaltens des optischen Emitters aufgrund unterschiedlicher Umgebungsbedingungen. Hierzu gehört zum Beispiel die Abgabe unterschiedlicher Lichtimpulse durch den optischen Emitter bei unterschiedlichen Temperaturen. Beim Einsatz optischer Emitter in Sicherheitsdokumenten kann eine Deckfläche des Bereichs, in welchem der Emitter angeordnet ist, verschmutzt oder verschlissen sein, so dass die von außen beim Prüfen eines Sicherheitsmerkmals empfangene Lichtemission aufgrund dieser Nutzungsbedingungen verändert ist. Auch für solche Nutzungssituationen kann die emulierte Lichtemission angepasst werden, beispielsweise dadurch, dass in der Datenbank Impulskenngrößen für unterschiedliche Verschmutzungsgrade hinterlegt sind.

Eine weitere Kategorie von Nutzungsbedingungen betrifft Einflussgrößen für das von einem optischen Emitter emittierte Licht einerseits und das bei einer Messung empfangene Messlicht andererseits, beispielsweise beim Bestimmen und beim Auswerten eines optischen Sicherheitsmerkmals eines Sicherheitsdokuments. Das tatsächlich gemessene Licht kann sich von dem vom optischen Emitter emittierten Licht aufgrund konkreter Nutzungsbedingungen unterscheiden, zum Beispiel Rückreflexionen, Störlicht und / oder Streulicht. Auch solche Nutzungsbedingungen können beim Emulieren berücksichtigt werden, beispielsweise dadurch, dass unterschiedliche Impulskenngrößen für den optischen Emitter hinterlegt werden, die einen abgestuften Einfluss von Rückreflektionen anzeigen, beispielsweise dadurch, dass die Lichtintensität des Lichtimpulses Stück für Stück abnimmt.

In Verbindung mit dem Verfahren zum Emulieren eines optischen Emitters gelten die vorangehend im Zusammenhang mit den Varianten der Vorrichtung erläuterten Beispiele entsprechend.

### Beschreibung von Ausführungsbeispielen

Im Folgenden werden weitere Ausführungsbeispiele unter Bezugnahme auf eine Figur näher erläutert.

Die einzige Figur zeigt eine schematische Darstellung einer Vorrichtung zum Emulieren eines optischen Emitters mit einer Lichtemissionseinrichtung 1, die bei der gezeigten Ausführungsform mehrere lichtemittierende Elemente 2.1, ..., 2.4 aufweist. Optische Emitter sind Materialien oder Elemente, die auf den Empfang von Anregungsenergie, beispielweise durch Einstrahlen elektromagnetsicher Strahlung, Licht emittieren.

Die lichtemittierenden Elemente 2.1, ..., 2.4 sind beispielsweise jeweils mit einer lichtemittierenden Diode, einer organischen lichtemittierenden Diode, einem Laser und / oder einer Entladungslampe gebildet, wobei eine Kombination unterschiedlicher solcher lichtemittierenden Elemente vorgesehen sein kann. Die Lichtemissionseinrichtung 1 ist hierdurch eingerichtet, einfarbiges Licht unterschiedlicher Wellenlänge und / oder Mischlicht in Form von Lichtimpulsen zu erzeugen und abzugeben. Das abgegebene Licht kann mithilfe einer optischen Detektionseinrichtung (nicht dargestellt) detektiert oder gemessen werden, beispielsweise mit einem Spektrometer. Zur Auswertung der detektierten Lichtimpulse kann eine Analyse in der Frequenzdomäne (spektrale Analyse) und / oder der Zeitdomäne (zeitaufgelöste Analyse) vorgesehen sein. Hierfür geeignete Analyseeinrichtungen sind in verschiedene Ausführungsformen als solche bekannt.

Um die Lichtemissionseinrichtung 1 zum Abgeben eines oder mehrerer Lichtimpulse gleicher oder unterschiedlicher Farbe anzusteuern, koppelt an die Lichtemissionseinrichtung 1 eine elektrische Treiberschaltung 3, die mittels Hardware- und Software-Komponenten hergestellt ist. Mithilfe der elektrischen Treiberschaltung 3 werden Steuersignale erzeugt, die eine oder mehrere der lichtemittierenden Elemente 2.1, ..., 2.4 zur Lichtabgabe ansteuern. Hierbei ist die elektrische Treiberschaltung 3 eingerichtet, Steuersignale oder -impulse derart zu erzeugen, dass hierdurch von der Lichtemissionseinrichtung 1 Lichtimpulse mit definierten Kenngrößen abgegeben werden, wobei die Kenngrößen mithilfe der Steuersignale einstellbar sind. Beispielsweise werden die Steuersignale mittels der elektrischen Treiberschaltung 3 so erzeugt, dass ein von der Lichtemissionseinrichtung 1 abgegebener Lichtimpuls eine definierte Anstiegszeitkonstante und / oder eine definierte Abklingzeitkonstante aufweist, wobei die Zeitkonstante den Zeitraum zwischen 10 % und 90 % der Impulshöhe oder -amplitude des Lichtimpulses beim Ansteigen / Abklingen angeben kann.

Die Hardware- / Software-Ausstattung der elektrischen Treiberschaltung 3 ermöglicht es, Steuersignale für unterschiedlichste Lichtimpulse bereitzustellen, um so das Emissionsverhalten verschiedener optischer Emitter zu emulieren, sei es in spektraler Hinsicht (Farbe) und / oder in zeitlicher Hinsicht, zum Beispiel bezüglich des Impulsanstiegs, der Impulsbreite und / oder des Impulsabklingens.

Gemäß der Figur ist weiterhin eine Eingabeeinrichtung 4 vorgesehen, die mit der elektrischen Treiberschaltung 3 verbunden ist (und wahlweise mit der Lichtemissionseinrichtung 1). Über die Eingabeeinrichtung 3 werden Eingaben 5 empfangen, beispielsweise eine Benutzereingabe, zum Beispiel über eine Tastatur oder einen Touch-Screen, mit denen in der Eingabeeinrichtung 4 zumindest eine Kenngröße für einen mittels der Lichtemissionseinrichtung 1 zu erzeugenden Lichtimpuls angegeben wird, also beispielsweise eine Anstiegszeitkonstante und / oder eine Abklingzeitkonstante für den zu erzeugenden Lichtimpuls.

Hierbei kann die erfasste Eingabe die zumindest eine Kenngröße direkt angeben oder benennen, beispielsweise eine Zeitkonstante (beispielweise Zeit in Sekunden). Alternativ kann vorgesehen sein, dass die Eingabe die Kenngröße nicht direkt anzeigt, beispielsweise ein Name oder ein Parameter eingegeben werden, für die dann mittels Zugriff auf eine Datenbank 6 eine oder mehrere Kenngrößen für den zu erzeugenden Lichtimpuls aus der Datenbank 6 abgerufen werden. In der Datenbank 6 kann eine Sammlung von Kenngrößen für unterschiedliche optische Emitter bereitgestellt sein, sodass ein Benutzer zum Beispiel über die Eingabeeinrichtung 4 einen Identifizierer für einen optischen Emitter eingibt, worauf für den hierdurch identifizierten optischen Emitter eine oder mehrere Kenngrößen aus der Datenbank 6 abgerufen werden, um im Anschluss mittels der elektrischen Treiberschaltung 3 die zum Erzeugen eines Lichtimpulses mit der oder den Kenngrößen notwendigen Steuersignale erzeugt und dann von der elektrischen Treiberschaltung 3 an die Lichtemissionseinrichtung 1 übergeben werden.

Optische Emitter, also Materialien, die als Reaktion auf das Empfangen einer Anregungsenergie elektromagnetische Strahlung im optischen Bereich abgeben, sind in verschiedenster Form als solche bekannt. Hierbei können solche optischen Emitter Licht in nur einem oder in mehreren Wellenlängenbereichen abgeben oder emittieren. Es wird dann auch von unterschiedlichen spektralen Emissionsbanden des optischen Emitters gesprochen. In welcher Emissionsbande Licht als Reaktion auf eine Anregung emittiert wird, kann von der Art der Anregungsenergie und / oder dem Anregungsenergietransfer im Emitter abhängen. So sind Materialien bekannt, die in Abhängigkeit von der Farbe des Anregungslichts farblich unterschiedliches Licht emittieren. Ist beispielsweise eine Anregung der Emission mittels optischer Strahlung vorgesehen, muss diese regelmäßig in einem spektralen Bereich liegen, in welchem der optische Emitter selbst eine sogenannte Absorptionsbande (spektrale Bande, in welcher der optische Emitter absorbiert) aufweisen, um die Anregungsenergie aufzunehmen.

Mithilfe der vorgeschlagenen Technologie kann das Emissionsverhalten unterschiedlichster optischer Emitter emuliert werden, insbesondere hinsichtlich der spektralen Charakteristik und / oder der zeitlichen Charakteristik.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein, sofern sie in den Umfang der beigefügten Ansprüche fallen.

### Bezugszeichenliste

- 1: Lichtemissionseinrichtung
- 2.1,..., 2.4: lichtemittierende Elemente
- 3: elektrische Treiberschaltung
- 4: Eingabeeinrichtung
- 5: Eingabe
- 6: Datenbank

## Patentansprüche

1. Verfahren zum Emulieren eines optischen Emitters, welcher als Reaktion auf das Empfangen einer Anregungsenergie, die einer elektromagnetischen Strahlung mit einer Anregungswellenform entspricht, wenigstens einen messbaren und so bekannten Lichtimpuls abgibt, wobei
- der wenigstens eine Lichtimpuls für den optischen Emitter, in Abhängigkeit von der Anregungsenergie, zumindest durch die Kenngrößen Farbe, Anstiegszeitkonstante und Abklingzeitkonstante charakterisiert ist, und
- ein Emulieren des optischen Emitters Folgendes aufweist:
- Bereitstellen einer Lichtemissionseinrichtung, die ein lichtemittierendes Element aufweist;
- Empfangen einer Eingabe mittels einer Eingabeeinrichtung, wobei
- die Eingabe zumindest eine Impulskenngröße für einen zu erzeugenden Lichtimpuls angibt, welcher die konkrete Anwesenheit des wenigstens einen messbaren und so bekannten Lichtimpulses von dem zu emulierenden optischen Emitter ersetzt, und
- die zumindest eine Impulskenngröße eine aus der folgenden Gruppe ist: Anstiegszeitkonstante, Abklingzeitkonstante und Farbe für den Lichtimpuls, den der zu emulierende optische Emitter als Reaktion auf das Empfangen einer elektromagnetischen Strahlung abgibt;
wobei die Eingabeeinrichtung auf eine den optischen Emitter angebende Nutzereingabe die zumindest eine Impulskenngröße aus einer Datenbank empfängt, in welcher für optische Emitter jeweils eine oder mehrere zugeordnete Impulskenngrößen hinterlegt sind;
- Erzeugen von Steuersignalen als Reaktion auf die zumindest eine Impulskenngröße mittels einer elektrischen Treiberschaltung, die mit der Eingabeeinrichtung und der Lichtemissionseinrichtung verbunden ist;
- Übertragen der Steuersignale an die Lichtemissionseinrichtung; und
- Abgeben des zu erzeugenden Lichtimpulses mit der zumindest einen Impulskenngröße durch die Lichtemissionseinrichtung als Reaktion auf die Steuersignale mit Hilfe des lichtemittierenden Elements.

2. Verfahren nach Anspruch 1, **dadurch gekennzeichnet, dass** die Lichtemissionseinrichtung einfarbige Lichtimpulse abgibt.

3. Verfahren nach Anspruch 1 oder 2, **dadurch gekennzeichnet, dass** die Gruppe von Kenngrößen weiterhin die folgenden Kenngrößen für den zu emulierenden optischen Emitter umfasst: zeitliche Abstand von Lichtimpulsen einer Impulsfolge, Intensität des Lichtimpulses, zeitliche Impulsbreite, symmetrische Impulsform und asymmetrische Impulsform.

4. Verfahren nach mindestens einem der vorangehenden Ansprüche, dadurch **gekenn**- **zeichnet**, dass die Lichtemissionseinrichtung Lichtimpulse in mindestens einem der folgenden Spektralbereiche abgibt: etwa 500nm bis etwa 700nm und etwa 800 bis etwa 1100nm.

5. Verfahren nach mindestens einem der vorangehenden Ansprüche, dadurch **gekenn- zeichnet**, dass die elektrische Treiberschaltung Steuersignale derart erzeugt, dass der Lichtimpuls eine Anstiegszeitkonstante zwischen etwa 10ps und etwa 10ms aufweist, bevorzugt zwischen etwa 1µs und etwa 1000µs.

6. Verfahren nach mindestens einem der vorangehenden Ansprüche, dadurch **gekenn- zeichnet**, dass die elektrische Treiberschaltung Steuersignale derart erzeugt, dass der Lichtimpuls eine Abklingzeitkonstante zwischen etwa 10ps und etwa 10ms aufweist, bevorzugt zwischen etwa 1µs und etwa 1000µs.

7. Verfahren nach mindestens einem der vorangehenden Ansprüche, **dadurch gekennzeichnet, dass** die Lichtemissionseinrichtung mehrere lichtemittierende Elemente aufweist, die unabhängig voneinander gleiche oder verschiedenen Lichtimpulse abgeben.

8. Verfahren nach mindestens einem der vorangehenden Ansprüche, **dadurch gekennzeichnet, dass**
- die Eingabeeinrichtung einen Nutzungsparameter empfängt, welcher eine Nutzungsbedingung anzeigt, und
- die elektrische Treiberschaltung die Steuersignale derart erzeugt, dass die Lichtemissionseinrichtung als Reaktion auf die Steuersignale mit Hilfe des lichtemittierenden Elements den Lichtimpuls mit zumindest einer, den Nutzungsbedingungen entsprechend, geänderten Impulskenngröße abgibt.

## Claims

1. A method for emulating an optical emitter, which, in response to receiving excitation energy corresponding to an electromagnetic radiation with an excitation waveform, emits at least one measurable and therefore known light pulse, wherein
- the at least one light pulse of the optical emitter, depending on the excitation energy, is characterized at least by the characteristic variables of colour, rise time constant and decay time constant, and
- emulation of the optical emitter comprises the following:
- providing a light emission device comprising a light-emitting element;
- receiving an input by means of an input device, wherein
- the input specifies at least one pulse characteristic for a light pulse to be generated, which substitutes the actual presence of the at least one measurable and therefore known light pulse from the optical emitter to be emulated and
- the at least one pulse characteristic is one from the following group: rise time constant, decay time constant and colour for the light pulse that the optical emitter to be emulated emits in response to receiving electromagnetic radiation;
wherein the input device, in response to a user input specifying the optical emitter, receives the at least one pulse characteristic from a database in which one or more associated pulse characteristics are respectively stored for optical emitters;
- generating control signals in response to the at least one pulse characteristic by means of an electronic driver circuit that is connected to the input device and the light emission device;
- transmitting the control signals to the light emission device; and
- emitting the light pulse to be generated, with the at least one pulse characteristic, via the light emission device in response to the control signals with the help of the light-emitting element.

2. The method according to claim 1, **characterized in that** the light emission device emits monochromatic light pulses.

3. The method according to claim 1 or 2, **characterized in that** the group of characteristic variables further comprises the following characteristic variables for the optical emitter to be emulated: time interval between light pulses in a pulse sequence, intensity of the light pulse, temporal pulse width, symmetrical pulse shape and asymmetric pulse shape.

4. The method according to any one of the preceding claims, **characterized in that** the light emission device emits light pulses in at least one of the following spectral ranges: approximately 500 nm to approximately 700 nm and approximately 800 nm to approximately 1100 nm.

5. The method according to any one of the preceding claims, **characterized in that** the electrical driver circuit generates control signals in such a manner that the light pulse has a rise time constant between approximately 10 ps and approximately 10 ms, preferably between approximately 1 µs and approximately 1000 µs.

6. The method according to at least one of the preceding claims, **characterized in that** the electrical driver circuit generates control signals in such a manner that the light pulse has a decay time constant between approximately 10 ps and approximately 10 ms, preferably between approximately 1 µs and approximately 1000 µs.

7. The method according to at least one of the preceding claims, **characterized in that** the light emission device comprises multiple light-emitting elements, which emit identical or different light pulses independently of one another.

8. The method according to any one of the preceding claims, **characterized in that**
- the input device receives a usage characteristic indicating a usage condition
and
- the electronic driver circuit generates the control signals in such a manner that the light emission device, in response to the control signals, emits the light pulse with the help of the light-emitting element with at least one pulse characteristic modified in accordance with the usage conditions.

## Revendications

1. Procédé d'émulation d'un émetteur optique, qui émet au moins une impulsion lumineuse mesurable et donc connue en réponse à la réception d'une énergie d'excitation, qui correspond à un rayonnement électromagnétique avec une forme d'onde d'excitation, dans lequel :
- la au moins une impulsion lumineuse de l'émetteur optique est caractérisée, en fonction de l'énergie d'excitation, au moins par les paramètres suivants : couleur, constante de temps de montée et constante de temps de décroissance et
- une émulation de l'émetteur optique comprend :
- la fourniture d'un dispositif électroluminescent doté d'un élément électroluminescent ;
- la réception d'une entrée au moyen d'un dispositif d'entrée, dans lequel
- l'entrée spécifie au moins un paramètre d'impulsion pour une impulsion lumineuse à générer, qui remplace la présence spécifique d'au moins une impulsion lumineuse mesurable et donc connue de l'émetteur optique à émuler et
- le au moins un paramètre d'impulsion est un du groupe suivant : constante de temps de montée, constante de temps de décroissance et couleur pour l'impulsion lumineuse émise par l'émetteur optique à émuler en réponse à la réception d'un rayonnement électromagnétique ;
dans lequel le dispositif d'entrée, en réponse à une saisie d'utilisateur spécifiant l'émetteur optique, reçoit le au moins un paramètre d'impulsion d'une base de données, qui contient une ou plusieurs paramètres d'impulsion associées à chaque émetteur optique ;
- la génération des signaux de commande en réponse à au moins un paramètre d'impulsion au moyen d'un circuit d'attaque électrique, qui est connecté au dispositif d'entrée et au dispositif électroluminescent ;
- transmission des signaux de commande au dispositif électroluminescent ; et
- émission de l'impulsion lumineuse à générer avec le au moins un paramètre d'impulsion par le dispositif électroluminescent en réponse aux signaux de commande à l'aide de l'élément électroluminescent.

2. Procédé selon la revendication 1, **caractérisé en ce que** le dispositif électroluminescent émet des impulsions lumineuses monochromes.

3. Procédé selon la revendication 1 ou 2, **caractérisé en ce que** le groupe de paramètres comprend en outre les paramètres suivants de l'émetteur optique à émuler : espacement temporel des impulsions lumineuses dans un train d'impulsions, intensité de l'impulsion lumineuse, largeur temporelle de l'impulsion, forme d'impulsion symétrique et forme d'impulsion asymétrique.

4. Procédé selon au moins une des revendications précédentes, **caractérisé en ce que** le dispositif électroluminescent émet des impulsions lumineuses dans au moins une des plages spectrales suivantes : environ 500nm à environ 700nm et environ 800 à environ 1100nm.

5. Procédé selon au moins une des revendications précédentes, **caractérisé en ce que** le circuit d'attaque électrique génère des signaux de commande tels que l'impulsion lumineuse présente une constante de temps de montée comprise entre environ 10ps et environ 10ms, de préférence entre environ 1µs et environ 1000µs.

6. Procédé selon au moins une des revendications précédentes, **caractérisé en ce que** le circuit d'attaque électrique génère des signaux de commande tels que l'impulsion lumineuse présente une constante de temps de décroissance comprise entre environ 10ps et environ 10ms, de préférence entre environ 1µs et environ 1000µs.

7. Procédé selon au moins une des revendications précédentes, **caractérisé en ce que** le dispositif électroluminescent comporte plusieurs éléments électroluminescents, qui émettent indépendamment des impulsions lumineuses identiques ou différentes.

8. Procédé selon au moins une des revendications précédentes, **caractérisé en ce que** :
- le dispositif d'entrée reçoit un paramètre d'utilisation, qui indique une condition d'utilisation, et
- le circuit d'attaque électrique génère les signaux de commande tels que le dispositif électroluminescent, en réponse aux signaux de commande, émette l'impulsion lumineuse à l'aide de l'élément électroluminescent avec au moins un paramètre d'impulsion modifié correspondant aux conditions d'utilisation.
